# FASCICULE DE BREVET EUROPEEN

(11) **EP 0 100 703 B1**
(45) Date de publication et mention de la délivrance du brevet: **08.10.1986**
(21) Numéro de dépôt: 83401365.8
(22) Date de dépôt: 04.07.1983
(51) Int. Cl.: B27K 3/10

(54) **Dispositif injecteur pour le traitement du bois**
Einspritzvorrichtung zur Behandlung von Holz
Injection apparatus for the treatment of wood

(30) Priorité: 07.07.1982 FR 8212055
(43) Date de publication de la demande: 15.02.1984
(73) Titulaire: Bidaux, Marc, F-90400 Danjoutin (FR)
(72) Inventeur: Bidaux, Marc, F-90400 Danjoutin (FR)
(74) Mandataire: Hagry, François Paul Denis

## Description

La présente invention concerne un dispositif injecteur d'un type nouveau et son procédé de réalisation, ce dispositif étant destiné à injecter sous haute pression dans le bois un liquide de traitement.

On connaît différents dispositifs ou procédés d'injection utilisés à ce jour.

Une méthode consiste à inoculer le liquide par une aiguille creuse qui vient perforer une cheville placée préalablement dans le bois et dont la partie enfoncée comporte des trous ou des fentes pour permettre le passage du liquide dans le bois.

Ce procédé est de moins en moins utilisé car la perforation créée autorise un retour du liquide sous pression vers l'extérieur.

Certains injecteurs comportent intérieurement un dispositif de non-retour du liquide.

Ces dispositifs connus sont des injecteurs enfoncés dans le bois comme une cheville, comportant intérieurement un clapet, des lèvres ou une bille venant obturer après l'injection, l'orifice de passage du liquide, et comportant extérieurement une tête identique à un graisseur connu, cette tête dépassant de la surface du bois, ce qui nécessite pour la mise en place de tels injecteurs une bouterolle adaptée, évitant lors de l'enfoncement la détérioration de la tête.

Par ailleurs, les injecteurs à clapets ou à lèvres n'assurent pas une bonne étanchéité, et les injecteurs à billes nécessitent pour leur réalisation deux opérations qui sont d'une part le moulage de l'injecteur et d'autre part la mise en place de bille, ce qui les rend plus coûteux.

C'est le cas notamment de la cheville d'injection décrite dans la demande FR 2179 542 qui présente une base rapportée coopérant avec un clapet et un embout dépassant de la surface du bois et de l'injecteur décrit dans la demande FR 2220 728 qui contient un clapet anti-retour rapporté et dont la tête dépasse également de la surface du bois à traiter.

La présente invention permet d'éliminer totalement ces inconvénients.

L'injecteur, selon l'invention, peut se composer d'un corps (1) en matière moulée, genre polyamide ou nylon, destiné à être enfoncé dans un avant-trou aménagé dans le bois à traiter, l'extrémité (2) étant frappée directement par un marteau, de telle sorte qu'à la fin de l'opération d'enfoncement, cette extrémité ne dépasse pas la surface du bois à traiter (3).

La partie extérieure du corps comprend des saillies annulaires (4) assurant un bon ancrage de l'injecteur.

Intérieurement, l'injecteur selon l'invention comprend une cavité (5) destinée à recevoir une tête d'injection (6) de forme sphérique, cette cavité pouvant avoir une forme telle que la tête sphérique d'injection (6) vient s'appuyer sur les bords circulaires (16) et (17) que peut présenter l'injecteur, ce qui assure au moment de l'injection une double étanchéité.

La tête d'injection (6) est maintenue par pincement dû à la déformation élastique de la partie évasée (8) du corps de l'injecteur. La partie intérieure centrale de l'injecteur comporte une partie tronc-cônique creuse (9) formant avec une pièce mobile (10, 11) une valve interdisant le retour du liquide après l'injection.

La pièce mobile (10,11 ) est une pièce de révolution comportant une partie cylindrique creuse (10) servant de guide et une tête arrondie ou se- mi-sphérique (11) d'un diamètre supérieur au diamètre du cylindre (10) et inférieur au diamètre de la partie cylindrique creuse (13) de l'injecteur, et qui peut s'appuyer sur une couronne (12) dans laquelle sont aménagées des cannelures creuses (14) parallèles à l'axe de l'injecteur, et destinées à favoriser le passage du liquide lors de l'injection.

La figure 1 représente le dispositif au moment de l'injection. La tête d'injection (6) est enfoncée dans la cavité (5), la face plane de la tête (11 ) est en appui sur la couronne (12) et le liquide sous pression s'écoule par les cannelures (14) pour se répandre dans la partie (13) de l'injecteur et dans le bois à traiter.

La figure 2 montre le dispositif après l'injection. La pression existant dans la zone de traitement repousse la pièce mobile (10, 11 ) jusqu'à ce que la tête (11 ) soit en contact avec la partie cônique creuse (9), assurant une parfaite étanchéité.

Selon l'invention, l'injecteur est réalisé en une seule opération de moulage.

Lors de l'opération de moulage, le corps de l'injecteur est traversé par deux broches (18) et (19), la broche (19) étant elle-même traversée en son centre par une broche coulissante (21 ).

La position des broches (18) et (19) est telle qu'il se produit au moulage une zone (20) de moindre résistance entre la couronne (12) et la pièce (10,11).

A la fin de l'opération de moulage, la broche (18) est retirée facilement malgré la cavité (5) et la contre-dépouille formée par le cône (9), grâce à la déformation élastique de la zone évasée (8) de l'injecteur.

La broche (21 ) vient alors pousser la pièce (10, 11) qui, grâce à la zone de moindre épaisseur (20) entre les broches (18) et (19), se détache facilement du corps de l'injecteur et peut se déplacer librement à l'intérieur de celui-ci.

Selon la présente invention, l'injecteur ne dépasse plus la surface du bois, évitant ainsi une opération pour couper à ras de la surface du bois la tête de l'injecteur, il permet de procéder par la suite à d'autres injections, il assure une étanchéité excellente et son coût est réduit grâce à une unique opération de moulage pour obtenir le corps et la pièce mobile de l'injecteur.

## Revendications

1. Dispositif injecteur destiné à être enfoncé dans un trou ménagé dans un bois à traiter, caractérisé par le fait qu'il comprend un corps élastiquement déformable (1) comportant intérieurement une cavité (5) destinée à recevoir une tête d'injection (6), cette cavité (5) étant suivie d'une partie creuse tronconique (9) et d'une partie cylindrique creuse (13), la partie tronconique (9) pouvant coopérer pour être obturée avec une tête arrondie (11) d'une pièce mobile (10) dans le corps (1 ), cette pièce présentant en outre une partie creuse (13) opposée à la tête (11) et sa base pouvant s'appuyer sur une couronne (12) intérieure au corps (1 ) entre sa partie tronconique (9) et sa partie cylindrique (13), ladite couronne (12) présentant des cannelures (14) communiquant avec la partie cylindrique creuse (13).

2. Dispositif selon la revendication 1, caractérisé par le fait que la cavité (5) est limitée par deux bords circulaires (16, 17) destinés à assurer un contact étanche avec la tête d'injection (6).

3. Dispositif selon l'une quelconque des revendications 1 et 2, caractérisé par le fait que le corps (1 ) est constitué d'une matière plastique moulée.

4. Procédé d'obtention d'un dispositif injecteur selon la revendication 3, caractérisé par le fait que tous les composants en sont réalisés en une seule opération de moulage.

5. Procédé selon la revendication 4, caractérisé par le fait que pendant l'opération de moulage, les parties creuses du corps (1 ) sont définies par deux broches (18) et (19) correspondant à la cavité (5), à la partie tronconique (9), et à la tête arrondie (11) de la pièce (10) d'une part, et à la partie cylindrique (13) d'autre part.

6. Procédé selon la revendication 5, caractérisé par le fait que la broche (19) est traversée axialement par une broche coulissante (21 ) définissant la partie creuse (13) de la pièce (10).

7. Procédé selon l'une quelconque des revendications 4 à 6, caractérisé par le fait qu'à la fin de l'opération de moulage, la pièce (10) est retenue à l'intérieur du corps (1 ) par une zone (20) de moindre résistance entre cette pièce (10) et la couronne (12) du corps (1 ).

8. Procédé selon la revendication 7, caractérisé par le fait qu'après l'opération de moulage, la pièce (10) est séparée du corps (1 ) par une poussée exercée sur cette pièce (10) de sorte à rompre la zone de moindre résistance (20) et rendre la pièce (10) mobile.

9. Procédé selon la revendication 8, caractérisé par le fait que la poussée est exercée par la broche coulissante (21 ) après retrait de la première broche (18).

## Patentansprüche

1. Injektionsvorrichtung zum Einpressen in ein Loch von zu behandelndem Holz, dadurch gekennzeichnet, dass sie aus einem elastisch verformbaren Körper (1) besteht, der in seinem Inneren einen Hohlraum (5) aufweist, der dazu dient, einen Injektionskopf (6) aufzunehmen; der Hohlraum (5) wird von einem kegelstumpfförmigen Hohlraum (9) und einem zylindrischen Teil (13) gefolgt, wobei der kegelstumpfförmige Teil (9) mit einem Rundkopf (11) eines beweglichen Teiles (10) im Gehäuse (1) so zusammenwirken kann, dass er von ihm geschlossen werden kann; wobei der bewegliche Teil weiters einen Hohlteil (13) auf der dem Kopf (11) abgewandten Seite aufweist und dessen Basis sich auf einem Kranz (12) im Inneren des Gehäuses (1) zwischen dem kegelstumpfförmigen Teil (9) und dem zylindrischen Teil (13) abstützen kann, wobei der Kranz (12) Kannelüren (14) aufweist, die mit dem zylindrischen Teil (13) in Verbindung stehen.

2. Vorrichtung nach Anspruch 1, dadurch gekennzeichnet, dass der Hohlraum (5) durch Kreisringflächen (16, 17) begrenzt ist, die zur Sicherung eines dichten Kontaktes mit dem Injektionskopf (6) dienen.

3. Vorrichtung nach einem der Ansprüche 1 und 2, dadurch gekennzeichnet, dass das Gehäuse (1) aus gegossenem Kunststoffmaterial besteht.

4. Verfahren zur Herstellung einer Injektionsvorrichtung nach Anspruch (3), dadurch gekennzeichnet, dass alle Bestandteile in einem einzigen Giessschritt hergestellt werden.

5. Verfahren nach Anspruch 4, dadurch gekennzeichnet, dass während des Giessens die hohlen Teile des Gehäuses (1) durch zwei Kerne (18, 19) entsprechend dem Hohlraum (5), dem kegelstumpfförmigen Teil (9) sowie dem abgerundeten Kopf (11) des Teils (10) einerseits und dem zylindrischen Abschnitt (13) andererseits gebildet werden.

6. Verfahren nach Anspruch 5, dadurch gekennzeichnet, dass der Kern (19) axial von einem verschieblichen Kern (21 durchsetzt ist, der den Hohlraum (13) des Stückes (10) definiert.

7. Verfahren nach einem der Ansprüche 4 bis 6, dadurch gekennzeichnet, dass zum Zwecke des Giessens das Stück (10) mit dem Inneren des Gehäuses (1) mittels einer Zone (20) verminderter Festigkeit zwischen dem Stück (10) und dem Kranz (12) des Gehäuses (1) verbunden ist.

8. Verfahren nach Anspruch 7, dadurch gekennzeichnet, dass nach dem Giessvorgang das Stück (10) vom Gehäuse (1 ) durch ausüben von Druck auf das Stück (10) getrennt wird, wobei die Zone mit vermindertem Widerstand (20) bricht und das Stück (10) freigibt.

9. Verfahren nach Anspruch 8, dadurch gekennzeichnet, dass der Druck durch den gleitenden Kern (21) nach dem Zurückziehen des ersten Kernes (18) ausgeübt wird.

## Claims

1. An injection device intended to be forced into a hole provided in a piece of wood to be treated, characterised in that it includes a resiliently deformable body (1) having an inner cavity (5) arranged to receive an injection head (6), this cavity (5) being followed by a hollow truncated-conical part (9) and a cylindrical hollow part (13), the truncated-conical part (9) being capable of co-operating, in order to provide a stopper, with a rounded head (11) of a movable piece (10) in the body (1), this piece also having a hollow part (13) opposite to the head (11) and its base being able to rest against a ring (12) within the body (1) between the truncated-conical part (9) and the cylindrical part (13), the said ring (12) having channels (14) communicating with the hollow cylindrical part (13). 2. A device according to claim 1, characterised in that the cavity (5) is limited by two circular edges (16, 17) arranged to make a fluidtight seal with the injection head (6).

3. A device according to any one of claims 1 and 2, characterised in that the body (1) is made of a moulded plastics material.

4. A process for making an injection device according to claim 3, characterised in that all of the parts are obtained as a result of a single moulding operation.

5. A process according to claim 4, characterised in that, during the moulding operation, the hollow parts of the body (1) are defined by two pins (18) and (19) corresponding to the cavity (5), to the truncated-conical part (9), and to the rounded head (11) of the piece (10) on one hand, and the cylindrical part (13) on the other hand.

6. A process according to claim 5, characterised in that a sliding pin (21) defining the hollow part (13) of the piece (10) traverses the pin (19) in an axial direction.

7. A process according to any one of the claims 4 to 6, characterised in that, when moulding is completed, the piece (10) is retained inside the body (1) by an area (20) of lower resistance between the piece (10) and the ring (12) of the body (1).

8. A process according to claim 7, characterised in that, when moulding is completed, the piece (10) is separated from the body (1) by a force exerted on the piece (10) in such a way as to break through the area (20) in order to render the piece (10) movable.

9. A process according to claim 8, characterised in that the force is exerted by the sliding pin (21) after the withdrawal of the first pin (18).
